# EUROPÄISCHE PATENTSCHRIFT

(11) **EP 1 729 310 B1**
(45) Veröffentlichungstag und Bekanntmachung des Hinweises auf die Patenterteilung: **19.12.2007**
(21) Anmeldenummer: 06010808.1
(22) Anmeldetag: 26.05.2006
(51) Int. Cl.: H01F 27/00, H01F 5/02

(54) **MF-Transformator**
MF transformer
Transformateur MF

(30) Priorität: 02.06.2005 DE 202005008757 U
(43) Veröffentlichungstag der Anmeldung: 06.12.2006
(73) Patentinhaber: STS Spezial-Transformatoren-Stockach GmbH & Co. KG, 78333 Stockach (DE)
(72) Erfinder: Gulden Christof, 78351 Badmann - Ludwigshafen (DE); Krämer Wilhelm, 69207 Sandhausen (DE); Wegmann Achim, 78333 Stockach (DE)
(74) Vertreter: Riebling, Peter

(56) Entgegenhaltungen:
- DE-A1- 10 203 246
- FR-A- 1 325 184
- US-A1- 2004 036 568

## Beschreibung

### Gebiet der Erfindung

Die Erfindung betrifft einen Transformator, insbesondere einen MittelfrequenzTransformator mit galvanischer Trennung, wie er beispielsweise für Anwendungen im Bereich der Schienenverkehrstechnik eingesetzt wird.

### Stand der Technik

Transformatoren sind essentielle Bauteile in der Elektrotechnik, im Industrieanlagenbau, im Schienenfahrzeugbau und allgemein in vielen Technologiebereichen (u. a. auch in Flugzeugen und Satelliten). Dennoch wurden die Leistungsverdichtungen bei der Konzeptionierung von Transformatoren und Drosseln in der Vergangenheit in nur begrenztem Umfang verbessert.

Eine deutliche Verbesserung bezüglich Leistungsgewicht und Verdichtung stellt die Patentschrift DE 102 03 246 B4 dar. Gemäß dieser Erfindung wird eine Verbesserung der Leistungsdichte von MF-Trafos hier mit einer Wicklung erzielt.

Trotz der in der oben benannten Patentschrift aufgezeigten technischen Fortschritte bei technischen Daten und der Einsatzmöglichkeiten sind weitere erfinderische Fortschritte in Richtung Zweischenkel MF- Trafos möglich.

Für viele Anwendungen, insbesondere im mobilen Bereich, aber auch bei den meisten industriellen Applikationen, besteht ein Bedarf an noch höheren Leistungen, die mit Zweischenkel - MF-Trafos am besten realisiert werden können.

Auch Zweischenkel-MF-Trafos, für Industrie- und Schienenverkehr, werden traditionell nur an den Wicklungen oder an Spalten mit Luft oder anderen Medien gekühlt. Neuere Versuche, für die Wicklungen und die magnetischen Kreise zusätzliche Kühlflächen oder indirekte Flüssigkeitskühleinrichtungen zu installieren, bringen zwar eine gewisse Reduktion von Volumen und Gewicht zustande, aber keinen grundsätzlichen Durchbruch.

Aufgrund der großen Abmessungen und des relativ hohen spezifischen Gewichts sind die bekannten MF-Transformatoren extern zu den HBU- oder Antriebs-Stromrichter angeordnet. HBUs werden meistens mit Luft seltener Wasser gekühlt. Bei Antriebs-Stromrichter ―zumindest für die MF-Trafos wird Wasserkühlung eingesetzt. Infolge der beträchtlichen Wärmeentwicklung werden zum Teil Rückkühler erforderlich, die zusätzlichen Einbauraum im Unterflurbereich der Waggons oder am SR-Container beanspruchen.

Aber selbst die bekannten, optimiert luftgekühlten MF-Transformatoren mit geringsten Volumen und Gewicht sind noch nicht für merklich gesteigerte Leistungen und reduzierte Bauvolumen geeignet.

Nicht nur der Einbau in unmittelbare Nähe zu den Leistungshalbleitern setzt voraus, dass die Primär- und Sekundärwicklung um den Kern aus weichmagnetischem Material z.B. Ferrit in den Kühlluftstrom des HBU/SR Moduls mit eingebracht werden können. Dies erfordert deutlich kompaktere Bauformen der Trafos damit unmittelbare, induktivitätsarme Anschlussmöglichkeiten an die IGBTs oder andere Leistungshalbeiter möglich werden, vorzugsweise kurze Schienenverbindungen.

Bei herkömmlichen MF-Trafos werden die Wicklungen sind zur Erzielung eines noch guten Wirkungsgrades nahe um den geerdeten Kern platziert, wobei die Wicklungen mit Halte- und Klemmteilen gestützt oder gehalten werden. Deshalb besteht die Gefahr von Teilentladungen in den Auflagespalten, die zwischen Wicklungen, Abstützteilen und Kern entstehen.

Im Übrigen ist es nachteilig, dass die Anordnung von MF-Transformatoren außerhalb elektrischer Versorgungsschränke und Räume in Atmosphärenluft zusätzlichen Schutz gegen Verschmutzung erforderlich macht.

### Darstellung der Erfindung

Der Erfindung liegt die Aufgabe zugrunde, einen Transformator, insbesondere einen Zweischenkel- MF-Transformator mit geringem Volumen und Gewicht und gleichartiger Bauform von ca. 40 bis über 400 kVA zu schaffen.

Diese Aufgabe wird erfindungsgemäß durch einen hermetisch umgossenen Zweischenkeltrafo mit den Merkmalen des Anspruchs 1 gelöst.

Vorteilhafte Ausgestaltungen und weitere bevorzugte Merkmale der Erfindung sind in den abhängigen Ansprüchen angegeben, auf deren Inhalt an dieser Stelle Bezug genommen wird.

Erfindungsgemäß sind die Spulendurchdringungen der hermetisch umgossenen Primär- und Sekundärwicklungen mit Zwischenisolationen, elektrisch und thermisch voneinander getrennt, wobei die Kerne thermisch und dielektrisch isoliert und innerhalb der Spulendurchdringungen über Rippen-Teilflächen oder Eckflächen dauerhaft spaltfrei befestigt und gehalten werden.

Durch die erfindungsgemäße Konstruktion ist eine sehr gute thermische als auch elektrische, lichtbogenfuß-punktfrei Isolation der Kerne zur Wicklung gegeben, jedoch mit dem wichtigen Unterschied zu DE 102 03 24 B4, dass die Befestigung der Wicklungen zu den Kernen innerhalb des Spulendurchbruches sehr viel stabiler und schwingungsärmer ist. Zusätzliche Gießharzangußwinkel oder Flächen zur indirekten, freitragenden Befestigung der Kerne im Spulendurchbruch, insbesondere wenn es sich um breitere (höhere) Wicklungen handelt, können gar nicht so stabil, schwingungsarm und stoßfest sein.

Hinzu kommt, dass der geringe Wärmefluss bei Temperaturunterschieden zwischen den Wicklungen und den Kernen mit der allseits freien Kern- Luft-Spaltdurchführung gemäß DE 102 03 246 B4 nahezu vergleichbar, dafür aber das Gesamtkonzept für kleine, vor allem aber hohe Leistungen, deutlich ergiebiger ist. Auch große Kern- und Jochkonfigurationen können so ohne weitere Zusatzteile und äußere Befestigungen problemlos und unlösbar mit dem äußerst stabilen Umguß der Wicklungen zu "einem Teil" verbunden werden.

Mindestens gleichrangig wichtig ist: Die Kopplungsinduktivität zwischen Primär- und Sekundärwicklung erreicht Tiefstwerte, was mit der benannten Einwickel ― E - Kern oder 4 U Kern - Konstruktionen gemäß Patentanmeldung DE 102 03 246 B4 und ähnlichen Trafos auch "Topftrafos" nicht möglich ist.

Im Gegensatz zu voll eingegossenen Wicklungs-MF-Trafos, z. B. gemäß dem Patent DE 102 03 246 B4, werden die natürlichen äußeren und inneren Kühlflächen mit Zweischenkel - MF-Trafos fast verdoppelt, wobei diese Zweischenkel -Ausführung weitere erfinderische Komponenten beinhaltet.

Mit dem erfindungsgemäß aufgezeigten Zweischenkel-Transformator kann daher ein um den Faktor 1,2 -1,5-mal günstigeres Volumen/Leistungsgewicht verglichen auch mit neueren Transformatoren erreicht werden, wobei die Leistungs-Kategorie: 200-400 kVA bisher nicht oder nur mit großem Aufwand (Wasserkühlung, Hohlleiter etc.) gebaut werden konnten, was für die Traktion, im Schienenverkehr, aber auch Industrieanwendungen wichtig ist.

Die Rippen oder Eckpartien für die Befestigung der Kerne, vorzugsweise durch Kleben, planparallel und in Richtung der Kerne (nicht der Auflage zwischen Umguß und Kernen) sind konisch ausgebildet. Dies hat unter anderem fertigungstechnische Gründe, da auf diese Weise nur einmal gespaltene Formeinsätze für die Spulendurchdringungen nötig sind, die nach dem Aushärtprozess des Umgusses leicht ausgedrückt werden können.

Die Kerne, vorzugsweise Ferrit oder nanokristalline Werkstoffe, sind mit den Rippen und/oder Eck-Auflageteilflächen verklebt, wobei die Kerne und Joche außen und/oder im Bereich der Klebefugen zu den Rippen oder auch Eck-Auflageteilflächen des Umguß mit dünnem Isolationsmaterial, vorzugsweise GfK, "zwischengeklebt" sind. Diese Maßnahme wird insbesondere wegen der unterschiedlichen Wärmeausdehnungskoeffizienten der Materialien z. B. des Spulenumgußes, Epoxydharz, und der Kerne, beispielsweise Ferrit, erforderlich. Somit werden thermisch-mechanische Spannungen und deren Auswirkungen mit den dünnen GFK-Beplankungs-Klebeplatten der Kerne auf ungefährliche Werte vermindert. Die Primär- und Sekundärwicklungen des Transformators sind durch Zwischenisolationen und den hermetischen Umguß spannungsmäßig deutlich überdimensioniert voneinander getrennt, wobei die Kerne thermisch und elektrisch abgekoppelt in entsprechenden Spulendurchdringungen im Spulenumguß gehalten sind. Somit können mechanisch-metallische Halterungen, wie Spannprofile, Verschraubungen etc. herkömmlicher Transformatoren, auch MF-Trafos zur Fixierung der Wicklungen und der Kerne vollkommen entfallen, was den MF-Trafo gegenüber herkömmlichen Trafos besonders leise und rüttelfest (Bahn/Flugzeuganwendungen) macht.

In weiterer Ausgestaltung ist der Umguß zwischen den beiden Wicklungen des Zweischenkel-Trafos getrennt, wobei die getrennten Spulenumgüsse aber über die Guß-Verschaltungsräume wieder (4X) miteinander -mechanisch hochfest- zu einem Gesamtguss miteinander verbunden.

Diese "Trenn-Maßnahme" vergrößert gegenüber dem Kompaktguss die Oberfläche der Trafos weiter um ca. 25%, wobei gleichzeitig eine weitere Verbesserung, der "innerseitigen Belüftung" der Kerne und Joche zustande kommt, was einen weiteren physikalischen Qualitätssprung in Richtung optimaler Kühlung der Kerne und Joche bedeutet.

Vorstehend aufgezeigte hermetische Spulenumgüsse realisieren u. a eine sehr zuverlässige galvanische Trennung zwischen der Primär -und Sekundärwicklung, bei allen klimatischen Bedingungen, auch Feuchtigkeit/Schmutz. Sie bilden, mit den Wicklungen, einen kompakten Block zur Aufnahme der Kerne, was bei herkömmlichen MF-Transformatoren ein Problem ist.

Nicht hermetisch umgossene MF-Trafos -die noch zahlreich Verwendung finden- fallen nicht selten nach 4-5 Jahren Betriebsdauer aus, weil sich durch Feuchtigkeit und Schmutz zwischenzeitlich Kriechwege, sowohl zwischen geerdeten Kernen, als auch zwischen Primär -und/oder Sekundärwicklungen gebildet haben und es an den nicht isolationsmäßig überdeckten potentiellen Lichtbogenfußpunkten zu Überschlägen kommt. Diese Trafos sind in aller Regel nicht mehr zu reparieren.

Die Vergußharze sind vorzugsweise Epoxydharze mit wärmeleitfähigen Füllstoffen, vorzugsweise Aluminiumoxyd/Nitrid und/oder silanisiertem Quarzmehl und/oder anderen isolierten Metallpartikeln zusammengesetzt, soweit die Guß-Isolationseigenschaften dadurch nicht beeinträchtigt werden. Zur Schaffung eines stabilen, dünnwandigen und hermetisch geschlossenen und mechanisch stabilen Spulenumgußes werden die Wicklungen vorzugsweise mit Fasern, insbesondere Glasseidengewebe, belegt.

Die Primär- und Sekundärwicklungen sind vorzugsweise Folienleiter, können aber auch Profil-Hohlleiter für direkte oder indirekte Flüssigkeitskühlung sein. Aber auch Hochfrequenzlitzen finden Verwendung.

Der Trafo ist -wie schon angedeutet- als Zweischenkeltrafo ausgebildet, wobei ein Kern/Jochpaar für zwei Wicklungen des Trafos verwendet wird. Die Kernbefestigung erfolgt innen am Einguß, d.h. innerhalb der Wicklungen.

### Kurze Beschreibung der Zeichnungen

Es zeigen:
- Figur 1:: den Mittelfrequenztransformator in Frontansicht;
- Figur 2:: den MF-Transformator in Seitenansicht;
- Figur 3:: einen Querschnitt durch den MF-Transformator;
- Figur 4:: eine Draufsicht auf den MF-Transformator;
- Figur 5:: einen Querschnitt eines weiteren Ausführungsbeispiels des MF-Transformators;
- Figur 6:: eine Draufsicht auf das weitere Ausführungsbeispiel eines MF-Transformators mit herausgenommenen Kernen;
- Figur 7:: eine Darstellung des ersten Kerns des Transformators in Front-und Seitenansicht;
- Figur 8:: eine Darstellung des zweiten Kerns des Transformators in Frontal- und Seitenansicht;
- Figur 9:: einen Schnitt durch eine Wicklung des Transformators;
- Figur 10:: eine Ansicht des Schichtaufbaus der Wicklung des Transformators
- Figur 11:: eine weitere Ausführungsform eines Mittelfrequenztransformators in Frontansicht;
- Figur 12:: den MF-Transformator von Fig. 11 in Seitenansicht;
- Figur 13:: einen Querschnitt durch den MF-Transformator von Fig. 11;
- Figur 14:: eine Draufsicht auf den MF-Transformator von Fig. 11;
- Figur 15:: einen Querschnitt eines weiteren Ausführungsbeispiels des MF-Transformators;
- Figur 16:: eine Draufsicht auf den MF-Transformator von Fig. 15 mit herausgenommenen Kernen;
- Figur 17:: eine Darstellung des ersten Kerns des Transformators von Fig. 15 in Front- und Seitenansicht;
- Figur 18:: eine Darstellung des zweiten Kerns des Transformators von Fig. 15 in Frontal- und Seitenansicht;

### Beschreibung von bevorzugten Ausführungsbeispielen der Erfindung

Die Figuren 1 bis 4 zeigen eine erste Ausgestaltung des erfindungsgemäßen Mittelfrequenz-Transformators in verschiedenen Ansichten. Der MF-Transformator weist einen Spulenumguß 1 mit einem im Wesentlichen abgeschrägt-rechteckigen Querschnitt auf. In dem Spulenumguß 1 sind eine Primärwicklung 2a sowie eine Sekundärwicklung 2b eingegossen. Es ergibt sich so ein die Wicklungen 2a, 2b hermetisch umschließender Block. Die Front bzw. die Rückseite bilden eine Stirnfläche 3, die z. B. für die Positionierung der Anschlüsse 13, 14 des MF-Transformators verwendet werden können. Am unteren Ende sind vorzugsweise Trafofüße 4 vorgesehen, die eine Eingußarmatur 6 für Boden- oder Wandbefestigungen aufweisen.

Im Spulenumguß 1 sind beispielsweise zwei Dreilagenwicklungen 2a und 2b eingefügt, wobei die Wicklungen nebeneinander liegend durch einen Isolierzwischenguß 19 voneinander getrennt sind. Ferner können auf der Front- und Rückseite 3 des Spulenumgußes 1 Aushöhlungen 20 vorgesehen sein, die für eine bessere Abfuhr der Wärme von den Spulen 2a, 2b nach außen in die Umgebung sorgen. Die elektrische Verbindung der Wicklungen 2a und 2b erfolgt in integrierten Verschalträumen 11 bzw. 12, die auch vollständig mit Vergußmasse ausgefüllt werden.

Erfindungsgemäß hat jede Spule eine Spulendurchdringung 29, wobei die gegenüberliegenden Flächen der Spulendurchdringung 29 planparallel zueinander angeordnet sind. Die Spulendurchdringungen haben beispielsweise angenäherte rechteckige Querschnitte, mit abgeschrägten Partien an den Schmalseiten der Durchdringungen, wobei jeweils auf einer Längsseite des der Spulendurchdringung 29 parallel zueinander angeordnete Rippen 9 oder Eckflächen 28 vorgesehen sind.
Die Rippen 9 zu den Flächen der Spulendurchdringung sind planparallel angeordnet. Ferner sind die Rippen 9 und Pos 28 längsseitig vorzugsweise konisch geformt, sowohl seitlich als auch in ihrer Durchbruchbreite.

Die Kerne 21, 22 und Joche 18, wie sie in Figur 7 und 8 angedeutet sind, werden aus I-Kernen oder Schnittbandkernen zu Baugruppen gefügt. Die Kerne 21, 22 bzw. Joche 18 werden dann außen und im Bereich der Klebefugen zu den Rippen 9 des Spulenumgußes 1 mit einer thermischen lsolierschicht 5, vorzugsweise GfK beklebt. Dadurch wird erreicht, dass die Kerne 21, 22 von den Wicklungen 2a, 2b thermisch abgekoppelt werden können. Diese mit der Isolierschicht 5 beklebten Kerne 21, 22 werden nun einseitig durch Verkleben an den Rippen 9 befestigt. Die Kerne 21, 22 haben also nur im Bereich der Rippen 9 Kontakt mit dem Spulenumguß 1. Somit sind erfindungsgemäß keinerlei mechanische Trag- oder Spannelemente für die Kerne 21, 22 und Joche 18 erforderlich, da die Kerne unmittelbar auf den Rippen 9 innerhalb der Spulendurchdringungen 29 aufgebracht werden.
Wie bereits erwähnt sind die Primär- und Sekundäranschlüsse 13, 14 im Bereich der Brückenverbindungen bzw. Verschalträume 11, 12 angeordnet und unmittelbar im Umgußkonzept enthalten. Es werden weiter Anschlusstechniken verwendet, die -bei entsprechender SR-Konstruktionelektrische Kriechwege oder Schlagweiten gegenstandslos machen. An beiden Seiten ist bei den Kernen 21, 22 ein Freiraum für die Joche 18 sowie den Kühllufteintritt und -austritt vorgesehen. Auf den Jochen 18 kann schließlich eine Isolierungsplatte 17 aufgebracht werden.

Außer den Ferritkernen und Jochen können auch weichmagnetische Materialien als magnetische Komponenten eingesetzt werden. Dies hat, den Vorteil, dass bei niedrigen Frequenzen z.B. ≤4000 Hz fast die vollen Nennleistungen auch höherer Frequenzen 7.500 - 15.000 Hz (mit Ferrit) gehalten werden können. Ein großer Vorteil ist auch, dass mit nur wenigen Spulenquerschnitten bei variablen Breiten oder Höhen der gesamte Leistungsbereich derzeitiger und künftiger SR-Trafos realisiert werden kann.

Die primären und sekundären Anschlüsse 13, 14 sind vorzugsweise kreisförmig isoliert und um 180° oder seitenversetzt oben und unten angeordnet. Durch die verbleibenden Zwischenräume 10 zwischen Kern und Spulenumguß bleiben je nach Einbaulage des Transformators vertikale oder horizontale Kamine oder Zwangsluftführungen die aktiv oder passiv von Kühlluft durchströmt werden.

Wie ausgeführt, mit der vorgeschlagenen Zwei- oder Mehrschenkel-Bauform ist durch Variation der Bauhöhe und/oder Breite und Anpassung an unterschiedliche Kernquerschnitte und Abstände eine breite Variation der Übertragungsleistung möglich. Die Kerne 21, 22 sind allseits frei in den Wicklungen aufgehängt und nur an einer Seite an den Rippen 9 und/oder in den Ecken 28 befestigt. Dadurch werden die Kerne 21, 22 aufgrund der Klebung "elastisch-fest", geräuschdämpfend in dem Spulenumguß 1 gehalten. Sämtliche Teile zur Fixierung der Kerne 21, 22 bestehen aus nichtleitenden Materialien, so dass die Kerne potentialmäßig frei floaten können. Die Kerne sind im Gegensatz zu herkömmlichen Transformatoren nicht geerdet. Bevorzugt werden Ferritkerne oder nanokristalline oder amorphe Kerne verwendet.

Der erfindungsgemäße Transformator eröffnet mit seinem kleinen Volumen, Baugröße und geringen Gewichtes beispielsweise unmittelbar in Kühlerströme unterschiedliche Stromrichter- oder Module angeordnet zu werden. Aufgrund seiner hermetischen Bauweise benötigt er auch keine weiteren Maßnahmen für einen mechanischen oder dichtungsmäßigen Schutz vor Umwelteinflüssen.

Die Figuren 5 und 6 zeigen ein leicht abgewandeltes Ausführungsbeispiel eines MF-Transformators gemäß der Erfindung, wobei hier etwas schmalere Rippen 9 zur Befestigung der Kerne 21, 22 verwendet werden. Je nach Ausgestaltung der Spulendurchbrüche und der Rippen kann der Trafo entweder in bezug auf seine Streuinduktivität oder aber seine Geräuschemission optimiert werden.

Die Figuren 9 und 10 zeigen beispielhaft einen Querschnitt bzw. eine Draufsicht auf eine der beiden Wicklungen 2a bzw. 2b. Die Leiter sind unter anderem Kupferfolienleiter 23, die unter Zwischenlage einer Zwischenisolation 24 im Wesentlichen quadratisch oder rechteckförmig gewickelt sind. Die Cu-Leiter 23 sind extern in den Anschlüssen 13, 14 des Spulenumgußes 1 verschaltet. Sämtliche Wicklungen sind mit einer Vergussmasse aus einem Harz, vorzugsweise Epoxydharz, mit wärmeleitfähigen Füllstoffen fest und hermetisch umschlossen. Die Wicklungen sind ferner mit einem grobmaschigen Glasseideband umwickelt, damit der Wicklungsumguß hochstabil, wärme- und kälteschockfest wird. Die konventionelle Glimmerisolation wird erfindungsgemäß durch Wärmebrücken 25 und gießharzgegossene Zwischenisolationen ersetzt. Die Magnetkerne sind mit dünnen GfK-Platten für den Spannungsausgleich und als Klebevermittler versehen. Es verbleiben ferner Seitenaussparungen 16 für den Luftblasenaufstieg zur Mittel bzw. außen für die Prozessverbesserung während des Vergußprozesses der Wicklungen.

Die Figuren 11 bis 14 zeigen einen zu den Figuren 1 bis 4 ähnlichen Transformator, wobei gleiche Bauteile mit denselben Bezugszeichen versehen sind. Im Unterschied zu den Figuren 1 bis 4 sind hier im Spulenumguß 1 zwei Dreilagenwicklungen 2a und 2b eingefügt, wobei die Wicklungen nebeneinander liegend durch einen Mittenspaltkanal 27 elektrisch und thermisch voneinander getrennt sind.

Die Figuren 15 bis 18 zeigen einen zu den Figuren 5 bis 8 ähnlichen Transformator, wobei gleiche Bauteile mit denselben Bezugszeichen versehen sind. Im Unterschied zu den Figuren 5 bis 8 sind hier die Wicklungen nebeneinander liegend ebenfalls durch einen Mittenspaltkanal 27 elektrisch und thermisch voneinander getrennt.

### Bezugszeichenliste

- 1: Spulenumguß (Trafo)
- 2a: Eingegossene Wicklung
- 2b: Eingegossene Wicklung
- 3: Stirnfläche (f. Anschlüsse)
- 4: Trafofuß
- 5: Isolierungsplatte (auf Kern)
- 6.: Eingußarmatur (Trafofuß)
- 7: Zwischenisolation (Spulen)
- 8.: I-Kerne Parallelklebung
- 9.: Rippen
- 10: Zwischenraum (Kaminlüftung)
- 11: Verschaltraum (Primärwicklung)
- 12: Verschaltraum (Sekundärwicklung)
- 13: Anschluss (Sekundär)
- 14: Anschluss (Primär)
- 15: Gußverbindung (Spulen)
- 16: Seitaussparung (Kerne)
- 17: Isolierungsplatte (Joch)
- 18: Joch
- 19: Spulen-Isolierschicht
- 20: Aushöhlung
- 21: Kern
- 22: Kern
- 23: Cu-Wicklung
- 24: Zwischenisolation (Spulen)
- 25: Vergussmasse
- 26: weichmagnetische u. a nanokristalline Kerne
- 27: Mittenspaltkanal
- 28: Eckflächen
- 29: Spulendurchdringung

## Patentansprüche

1. Transformator, insbesondere Zweischenkel-Mittelfrequenz-Transformator, mit mindestens je einer Primär- und Sekundärwicklung (2a,2b), deren Wicklungen direkt, auch indirekt, verschachtelt und magnetisch gekoppelt sind und Kerne aufnehmende Spulendurchdringungen (29) aufweisen, **dadurch gekennzeichnet, dass** die Spulendurchdringungen (29) der hermetisch umgossenen Primär- und Sekundärwicklungen mit Zwischenisolationen elektrisch und thermisch voneinander getrennt sind, wobei die Kernen (21, 22) thermisch und dielektrisch isoliert und innerhalb der Spulendurchdringungen über Rippen-Teilflächen (9) oder Eckflächen (28) dauerhaft spaltfrei befestigt und gehalten werden.

2. Transformator nach Anspruch 1, **dadurch gekennzeichnet dass,** die Spulendurchdringung an mindestens einer ihrer Innenflächen mehrere angeformte Rippen (9) und oder Eckflächen (28) und/oder Auflagepunkte aufweist, an welchen der jeweilige Kern (21, 22, 28) befestigt ist.

3. Transformator nach Anspruch 1 oder 2, **dadurch gekennzeichnet, dass** die Oberseiten der Rippen (9) planparallel zur Gegen- und Grundfläche der Spulendurchdringung ausgebildet sind und seitlich in Kernrichtung (21, 22) konisch zulaufend geformt sind.

4. Transformator nach einem der vorhergehenden Ansprüche, **dadurch gekennzeichnet, dass** die Kerne (21, 22) mit den Oberseiten der Rippen (9) oder den Eckauflagen (28) verklebt sind.

5. Transformator nach einem der vorhergehenden Ansprüche, **dadurch gekennzeichnet, dass** die Kerne (21;22) durch auf beiden freien Seiten beidseitig aufgebrachte Joche (18) miteinander verklebt sind.

6. Transformator nach einem der vorhergehenden Ansprüche, **dadurch gekennzeichnet, dass** die Kerne (21;22) und Joche (18) außen und/oder im Bereich der Klebefugen zum Spulenumguß (1) mit einem dünnen Isolationsmaterial (5;17) mit ausgleichendem Wärmeausdehnungskoeffizienten und hoher Festigkeit, vorzugsweise GfK, beklebt sind.

7. Transformator nach einem der vorhergehenden Ansprüche, **dadurch gekennzeichnet, dass** er zum Zwecke einer besseren Wärmeausleitung lange oder magnetisch hoch belastete Kerne (21;22) aufweist, die teilweise oder ganz mit Al, Cu oder wärmeleitenden Kunststoffplatten (z. B. Graphit als Füllstoff) beklebt sind.

8. Transformator nach einem der vorhergehenden Ansprüche, **dadurch gekennzeichnet, dass** die Kerne (21;22) und Joche (18) gegenüber den eingegosenen Wicklungen unabhängig von der geforderten Erdisolation (Spannung) mittel- bis hochspannungsisoliert sind.

9. Transformator nach einem der vorhergehenden Ansprüche, **dadurch gekennzeichnet, dass** zwischen den Kernen (21; 22) und den Oberflächen der Spulendurchdringungen allseitig Kaminluftspalte bzw. für Zwangskühlluftströme führende Kanäle (8, 27) vorgesehen sind.

10. Transformator nach einem der vorhergehenden Ansprüche, **dadurch gekennzeichnet, dass** der Zwei- oder Mehrfach-Spulenumguß (1) an die Wicklungen (2a; 2b) angeformt ist und einen die Primär- und Sekundärwicklungen voneinander trennenden isolierenden Zwischenguss (15) umfasst, die Form vorzugsweise rechteckförmig mit abgeschrägten Ecken ausgeführt ist.

11. Transformator nach einem der vorhergehenden Ansprüche, **dadurch gekennzeichnet, dass** an der Oberfläche des Spulenumgusses (1) im Bereich des Zwischengusses (15) Aushöhlungen (20) vorgesehen sind.

12. Transformator nach einem der vorhergehenden Ansprüche, **dadurch gekennzeichnet, dass** im Bereich oberhalb und unterhalb der Wicklungen (2a;2b) hermetisch isolierte Verschalt- und Brückenverbindungen (15) zur Zu- und Ableitung der elektrischen Anschlüsse (13, 14) vorhanden sind, die im wesentlichen die Umgüsse der Teilwicklungen gießtechnisch und mechanisch zusammenführen.

13. Transformator nach einem der vorhergehenden Ansprüche, **dadurch gekennzeichnet, dass** elektrische Stirnanschlüsse (13, 14) isoliert mit hoch kriechstromfesten Primär/Sekundäranschlüssen ausgebildet sind.

14. Transformator nach einem der vorhergehenden Ansprüche, **dadurch gekennzeichnet, dass** an dem Spulenumguß (1) Isolierfüße (4) mit integrierten und mechanisch hochfesten Einschraubarmaturen (6) für alle Aufstell- und Aufhängungsarten, also Lagen, eingegossen sind.

15. Transformator nach einem der vorhergehenden Ansprüche, **dadurch gekennzeichnet, dass** der Spulenumguß (1) eine die Primär- und Sekundärwicklung mit Verschaltungen (2a; 2b) hermetisch abschließende Vergussmasse ist.

16. Transformator nach einem der vorhergehenden Ansprüche, **dadurch gekennzeichnet, dass** die Vergussmasse aus einem Harz, vorzugsweise Epoxydharz mit wärmeleitfähigen Füllstoffen, vorzugsweise Aluminiumoxyd / -nitrid und/oder silanisiertem Quarzmehl, zusammengesetzt ist.

17. Transformator nach einem der vorhergehenden Ansprüche, **dadurch gekennzeichnet, dass** Primär- und Sekundärwicklung (2a;2b) mit Fasern, vorzugsweise Glasseide als innere Armierung belegt sind.

18. Transformator nach einem der vorhergehenden Ansprüche, **dadurch gekennzeichnet, dass** Primär- und Sekundärwicklung (2a; 2b) Folienleiter (23), vorzugsweise Cu-Folien sind, aber auch Hochfrequenzlitzen sein können, zwischen denen isolierende Zwischenlagen (24) mit und ohne Spannungsabsteuerungen angeordnet sind.

19. Transformator nach einem der vorhergehenden Ansprüche, **dadurch gekennzeichnet, dass** Primär- und/oder Sekundärwicklung (2a; 2b) Profil-Hohlleiter aus Cu oder Al oder Messing, auch für Primär- und Sekundärwicklungen für eine Flüssigkeitskühlung, sind.

20. Transformator nach Anspruch 19, **dadurch gekennzeichnet, dass** die Anschlüsse für die flüssiggekühlten Profil-Hohlleiter in den Umguß-Verschaltungsblöcken mit untergebracht sind.

## Claims

1. Transformer, in particular two-leg medium frequency transformer, comprising at least a primary and secondary winding (2a, 2b), in each case, the windings of which are coupled directly, also indirectly, in an interwound manner and magnetically and have coil passages (29) receiving cores, **characterised in that** the coil passages (29) of the hermetically encapsulated primary and secondary windings are electrically and thermally separated from one another with intermediate insulations, the cores (21, 22) being thermally and dielectrically insulated and permanently fastened without a gap and held inside the coil passages by means of ribbed partial faces (9) or corner faces (28).

2. Transformer according to claim 1, **characterised in that** the coil passages, at at least one of its inner faces, has a plurality of moulded-on ribs (9) and/or corner faces (28) and/or support points, on which the respective core (21, 22, 28) is fastened.

3. Transformer according to claim 1 or 2, **characterised in that** the upper sides of the ribs (9) are plane-parallel to the counter and base face of the coil passages and are formed so as to be conically tapered laterally in the core direction (21, 22).

4. Transformer according to any one of the preceding claims, **characterised in that** the cores (21, 22), are bonded to the upper sides of the ribs (9) or to the corner supports (28).

5. Transformer according to any one of the preceding claims, **characterised in that** the cores (21; 22) are bonded to one another by yokes (18) applied on either side on the two free sides.

6. Transformer according to any one of the preceding claims, **characterised in that** the cores (21; 22) and yokes (18) are bonded on the outside and/or in the region of the adhesive joints to the coil encapsulation (1) with a thin insulation material (5; 17) with a compensating coefficient of heat expansion and high strength, preferably glass fibre reinforced plastics material.

7. Transformer according to any one of the preceding claims, **characterised in that**, for the purpose of better heat dissipation, it has long or magnetically highly loaded cores (21; 22), which are partially or completely bonded to Al, Cu or heat-conducting plastics material panels (for example graphite as the filler).

8. Transformer according to any one of the preceding claims, **characterised in that** the cores (21; 22) and yokes (18) are medium to high voltage insulated from the encapsulated windings independently of the required earth insulation (voltage).

9. Transformer according to any one of the preceding claims, **characterised in that** chimney air gaps or channels (8, 27) guiding forced cooling air streams are provided on all sides between the cores (21; 22) and the surfaces of the coil passages.

10. Transformer according to any one of the preceding claims, **characterised in that** the double or multiple coil encapsulation (1) is moulded onto the windings (2a; 2b) and comprises an insulating intermediate casting (15) separating the primary and secondary windings from one another, the shape preferably being rectangular with bevelled corners.

11. Transformer according to any one of the preceding claims, **characterised in that** cavities (20) are provided on the surface of the coil encapsulation (1) in the region of the intermediate casting (15).

12. Transformer according to any one of the preceding claims, **characterised in that** hermetically insulated wiring and bridge connections (15) to the feed and outgoing line of the electrical connections (13, 14) are present in the region above and below the windings (2a: 2b) and substantially bring together the encapsulations of the part windings by casting and mechanically.

13. Transformer according to any one of the preceding claims, **characterised in that** electrical end connections (13, 14) are configured in an insulated manner with highly creep resistant primary/secondary connections.

14. Transformer according to any one of the preceding claims, **characterised in that** insulating feet (4) with integrated and mechanically highly rigid screw-in fittings (6) for all types of erection and suspension, i.e. positions, are cast in on the coil encapsulation (1).

15. Transformer according to any one of the preceding claims, **characterised in that** the coil encapsulation (1) is a casting compound hermetically sealing the primary and secondary winding with wirings (2a; 2b).

16. Transformer according to any one of the preceding claims, **characterised in that** the casting compound is composed of a resin, preferably epoxy resin with heat-conductive fillers, preferably aluminium oxide/nitride and/or silanised quartz powder.

17. Transformer according to any one of the preceding claims, **characterised in that** the primary and secondary winding (2a; 2b) are coated with fibres, preferably glass fibre as an inner reinforcement.

18. Transformer according to any one of the preceding claims, **characterised in that** the primary and secondary windings (2a; 2b) are foil conductors (23), preferably Cu foils, but may also be high frequency litz wires, between which insulating intermediate layers (24) are arranged with and without voltage shutoffs.

19. Transformer according to any one of the preceding claims, **characterised in that** the primary and/or secondary windings (2a; 2b) are shaped hollow conductors made of Cu or Al or brass, even for primary and secondary windings for liquid cooling.

20. Transformer according to claim 19, **characterised in that** the connections for the liquid-cooled shaped hollow conductors are also accommodated in the encapsulation-wiring blocks.

## Revendications

1. Transformateur, en particulier transformateur moyenne fréquence à deux colonnes, comportant au moins un enroulement primaire et un enroulement secondaire (2a, 2b) dont les enroulements sont reliés directement et aussi indirectement et sont accouplés magnétiquement et comportent des passages de bobine (29) recevant des noyaux,
**caractérisé en ce que** les passages de bobine (29) des enroulements primaire et secondaire scellés hermétiquement sont séparés l'un de l'autre électriquement et thermiquement grâce à des isolations intermédiaires, les noyaux (21, 22) étant isolés thermiquement et diélectriquement et étant fixés et maintenus durablement sans interstice à l'intérieur des passages de bobine par l'intermédiaire de surfaces partielles nervurées (9) ou de surfaces angulaires (28).

2. Transformateur selon la revendication 1, **caractérisé en ce que** le passage de bobine présente sur l'une au moins de ses surfaces intérieures plusieurs nervures rapportées (9) et/ou surfaces angulaires (28) et/ou points d'appui auxquels le noyau (21, 22, 28) est fixé.

3. Transformateur selon la revendication 1 ou 2, **caractérisé en ce que** les côtés supérieurs des nervures (9) ont une forme plane parallèle à la surface opposée et à la surface de base du passage de bobine et ont une forme effilée en cône, sur les côtés, en direction du noyau (21, 22).

4. Transformateur selon l'une des revendications précédentes, **caractérisé en ce que** les noyaux (21, 22) sont collés aux côtés supérieurs des nervures (9) ou aux appuis angulaires (28).

5. Transformateur selon l'une des revendications précédentes, **caractérisé en ce que** les noyaux (21 ; 22) sont collés ensemble grâce à des culasses (18) posées sur les deux côtés libres, des deux côtés.

6. Transformateur selon l'une des revendications précédentes, **caractérisé en ce que** les noyaux (21 ; 22) et les culasses (18) sont collés à l'enveloppe de scellement de bobine (1), à l'extérieur et/ou dans la zone des joints collés, avec une mince matière isolante (5 ; 17) présentant un coefficient de dilatation thermique d'équilibrage et une résistance élevée, de préférence une matière plastique renforcée par fibres de verre.

7. Transformateur selon l'une des revendications précédentes, **caractérisé en ce qu'**il comporte, pour une meilleure dissipation de chaleur, des noyaux (21 ; 22) longs ou à haute contrainte magnétique qui sont collés partiellement ou entièrement à Al, Cu ou à des plaques en matière plastique conductrices de chaleur (par exemple du graphite comme matière de remplissage).

8. Transformateur selon l'une des revendications précédentes, **caractérisé en ce que** les noyaux (21 ; 22) et les culasses (18) ont une isolation moyenne à haute tension par rapport aux enroulements scellés, indépendamment de l'isolation de terre requise (tension).

9. Transformateur selon l'une des revendications précédentes, **caractérisé en ce qu'**il est prévu sur tous les côtés, entre les noyaux (21 ; 22) et les surfaces des passages de bobine, des interstices formant cheminée ou des conduits (8, 27) laissant passer des courants d'air de refroidissement forcé.

10. Transformateur selon l'une des revendications précédentes, **caractérisé en ce que** l'enveloppe de scellement double ou multiple (1) est rapportée sur les enroulements (2a ; 2b) et comprend un scellement intermédiaire isolant (15) qui sépare l'un de l'autre les enroulements primaire et secondaire et dont la forme est de préférence rectangulaire avec des coins biseautés.

11. Transformateur selon l'une des revendications précédentes, **caractérisé en ce que** des cavités (20) sont prévues sur la surface de l'enveloppe de scellement de bobine (1), dans la zone du scellement intermédiaire (15).

12. Transformateur selon l'une des revendications précédentes, **caractérisé en ce qu'**il est prévu, dans la zone située au-dessus et au-dessous des enroulements (2a ; 2b), des liaisons de câblage et de pont (15), isolées hermétiquement, avec l'entrée et la sortie des raccordements électriques (13, 14), qui réunissent quasiment du point de vue de la technique de scellement et mécaniquement les enveloppes de scellement des enroulements partiels.

13. Transformateur selon l'une des revendications précédentes, **caractérisé en ce que** les raccordements électriques frontaux (13, 14) sont isolés et présentent des raccordements primaire/secondaire très résistants aux courants de fuite.

14. Transformateur selon l'une des revendications précédentes, **caractérisé en ce qu'**il est prévu, scellés sur l'enveloppe de scellement de bobine (1), des pieds isolants (4) avec des raccords à vis (6) intégrés et très résistants mécaniquement, pour tous les types de pose et de suspension et donc de position.

15. Transformateur selon l'une des revendications précédentes, **caractérisé en ce que** l'enveloppe de scellement de bobine (1) est constituée par une masse de scellement qui ferme hermétiquement les enroulements primaire et secondaire pourvus des câblages (2a ; 2b).

16. Transformateur selon l'une des revendications précédentes, **caractérisé en ce que** la masse de scellement est composée d'une résine, de préférence de résine époxy avec des matières de remplissage conductrices de chaleur, de préférence de l'oxyde/du nitrure d'aluminium et/ou de la poudre de quartz silanisée.

17. Transformateur selon l'une des revendications précédentes, **caractérisé en ce que** les enroulements primaire et secondaire (2a ; 2b) sont garnis de fibres, de préférence de soie de verre, comme armature intérieure.

18. Transformateur selon l'une des revendications précédentes, **caractérisé en ce que** les enroulements primaire et secondaire (2a ; 2b) sont constitués par des conducteurs en forme de feuilles (23), de préférence par des feuilles de Cu, mais peuvent aussi être constitués par des fils divisés entre lesquels sont disposées des couches isolantes intermédiaires (24) avec et sans évacuations de tension.

19. Transformateur selon l'une des revendications précédentes, **caractérisé en ce que** les enroulements primaire et/ou secondaire (2a ; 2b) sont constitués par des conducteurs profilés creux en Cu ou en Al ou en laiton, même pour des enroulements primaire et secondaire pour un refroidissement par liquide.

20. Transformateur selon la revendication 19, **caractérisé en ce que** les raccordements pour les conducteurs profilés creux refroidis par liquide sont logés eux aussi dans les blocs de câblage de scellement.
